# EUROPÄISCHE PATENTSCHRIFT

(11) **EP 0 255 879 B1**
(45) Veröffentlichungstag und Bekanntmachung des Hinweises auf die Patenterteilung: **04.09.1991**
(21) Anmeldenummer: 87109979.2
(22) Anmeldetag: 10.07.1987
(51) Int. Cl.: E05D 11/10

(54) **Türscharnier für ein Fahrzeug mit einem Türfeststeller**
Vehicle door hinge with a door check
Charnière de porte de véhicule avec un arrêt de porte

(30) Priorität: 07.08.1986 DE 8621214 U
(43) Veröffentlichungstag der Anmeldung: 17.02.1988
(73) Patentinhaber: Lunke & Sohn Aktiengesellschaft, 58455 Witten/Ruhr (DE)
(72) Erfinder: Kassner, Peter, Dr.-Ing., D-4630 Bochum 5 (DE)
(74) Vertreter: Patentanwälte Wenzel & Kalkoff

(56) Entgegenhaltungen:
- EP-A- 0 149 492
- CH-A- 378 186
- DE-A- 1 909 445
- DE-A- 3 401 252
- DE-U- 8 401 062
- FR-A- 2 089 301
- FR-A- 2 195 996

## Beschreibung

Die Erfindung betrifft ein Türscharnier für eine Fahrzeugtür, mit einem Pfostenteil, einem Türteil, einem beide Teile schwenkbar verbindenden Scharnierbolzen sowie mit einem Türfeststeller zur vorübergehenden Arretierung der Tür in mindestens einer Öffnungslage, bei dem zur Türfeststellung an dem einen Scharnierteil eine Profilierung und an dem anderen Scharnierteil ein Rastelement angebracht sind, die sich mit der Scharnierbewegung bei elastischer Anlage relativ zueinander bewegen, und der Scharnierbolzen in mindestens einem Auge des einen Scharnierteils drehfest verankert oder steckbar und drehfest verankerbar und in dem Auge des anderen Scharnierteils in mindestens einer Mehrschicht-Lagerbuchse schwenkbar gelagert ist.

Ein derartiges Türscharnier ist z.B. aus der DE-A1-3401252 bekannt. Es hat sich gezeigt, daß die Präzision zu wünschen übrig läßt und die Arretierungskräfte nicht hoch genug sind.

Bei einem weiteren bekannten Türscharnier wird eine spangenartig gebogene Torsionsfeder als Rastelement eingesetzt, die mit Hilfe kleiner Wälzkörper in entsprechende Vertiefungen entlang der Profilierung in den Raststellungen eintaucht. Die Torsionsfeder beansprucht relativ viel Platz, da zur Herbeiführung einer geeigneten Federkraft eine relativ lange Spange eingesetzt werden muß. Das erforderliche Bauvolumen erreicht dabei ein solches Ausmaß, daß die Torsionsfeder innerhalb des Türkörpers untergebracht werden muß, da der knappe Raum außerhalb des Türkörpers bis zum Türpfosten in der Regel nicht ausreicht. Entsprechend schwierig ist die Abdichtung des Türinnenraumes, da eine relativ große, unregelmäßige Öffnung gegen Eindringen von Wasser und Feuchtigkeit abgedichtet werden muß.

Es ist Aufgabe der Erfindung, ein Türscharnier der eingangs genannten Art so zu verbessern, daß das Bauvolumen eines herkömmlichen Scharniers nur geringfügig überschritten wird, also eine Unterbringung des Scharniers in dem Raum zwischen der Tür und dem Pfosten gelingt.

Zur Lösung dieser Aufgabe schlägt die Erfindung vor, daß der Scharnierbolzen parallel zu seiner Längsachse mit mindestens einem länglichen Rastelement versehen ist, und daß das die Lagerbuchse tragende Auge auf der dem Scharnierbolzen zugewandten Innenfläche mit der Profilierung versehen ist.

Bei dem Türscharnier gemäß der Erfindung ist die gesamte Türfeststellung innerhalb des einen Auges untergebracht, in dem auch die Relativbewegung beim Schwenken des Scharniers, also beim Öffnen und Schließen der zugeordneten Fahrzeugtür stattfindet. Rein äußerlich ist das Scharnier gemäß der Erfindung von einem herkömmlichen, einfachen Scharnier ohne Türfeststellung kaum zu unterscheiden, allenfalls fällt der etwas kräftigere Scharnierbolzen und das im Durchmesser größere eine Auge des einen Scharnierteils auf.

Aufgrund der Unterbringung des Türfeststellers auf engstem Raum gelingt die Unterbringung in dem genannten Zwischenraum zwischen der Tür und dem Pfosten bei annähernd allen gängigen Fahrzeugen, so daß die bisherige Art der Scharnierbefestigung beibehalten werden kann und zusätzlich das bis dahin erforderliche Türband entfallen kann.

In der einfachsten Ausführungsform, die allerdings die höchstentwickelte ist, wird die elastische Anlage der Rastelemente an der Profilierung durch eine elastische Verformung des entsprechenden Auges herbeigeführt. Aus diesem Grunde ist das Auge relativ dünnwandig ausgebildet, so daß es sich nicht nur kreisringförmig elastisch aufweiten kann, sondern zusätzlich in den Bereichen höchster Beanspruchung auch zwischen den einzelnen Rastelementen zu strecken vermag, so daß zusätzlich zu der Aufweitung eine elastische Verformung durch eine vorübergehende Polygongestalt erzielbar ist. Mit Hilfe hochvergüteter, zäher Stähle sind die dabei auftretenden elastischen Verformung en gut beherrschbar.

In der Regel sind insgesamt drei Rastelemente und drei Profilabschnitte vorhanden, die gleichmäßig um den Umfang verteilt sind. In dieser Weise steht für jeden Profilbereich ein Winkelbereich von 120° zur Verfügung, der angesichts der üblichen Öffnungswinkel für Fahrzeugtüren von bis zu 90° ohne weiteres ausreicht. Von jedem Profilabschnitt wird also auch die Endarretierung in der maximalen Öffnungslage erfaßt.

Es kommt bei dem Türscharnier gemäß der Erfindung auf einen besonders festen Sitz des Scharnierbolzens in dem einen Scharnierteil an, in dem der Scharnierbolzen ohnehin verankert ist. Gemäß einer Weiterbildung ist der Scharnierbolzen stufig ausgebildet, so daß im Falle eines Scharnieres, bei dem das eine Scharnierteil das andere beidseitig umgreift, in den beiden äußeren Scharnieraugen Verankerungen vorgesehen sein können. Insbesondere an dem dünnen Abschnitt des gestuften Scharnierbolzens kann dann ein Polygonprofil angebracht sein, beispielsweise ein Vierkant oder ein Sechskant, der die erwünschte solide drehfeste Verankerung in jedem Fall bewirkt. Eine derartige Polygonprofil-Verankerung empfiehlt sich auch für den Fall einer Ausführungsform eines steckbaren Scharnieres, bei dem nach der Einjustierung das Scharnier beliebig oft demontiert und wieder eingehängt werden kann, ohne die Grundjustierung zu verlieren.

Als Rastelemente können an den Bolzen entsprechende Vorsprünge aus dem Grundmaterial angeformt sein, abweichend davon können Stahlnadeln teilweise in das Grundmaterial des Scharnierbolzens eingebettet sein, die als Kaufteile aus dem Bereich der Nadellagerindustrie zur Verfügung stehen. Schließlich können elastische oder elastisch gestützte Leisten in entsprechenden Längsnuten des Bolzens untergebracht sein, die dann mit einem in sich starren Auge zusammenwirken, daß einer federnden Aufweitung nicht bedarf, da die Elastizität aus den Leisten beziehungsweise aus der Stützung der Leisten gewonnen wird.

Falls die eingangs genannten hochvergüteten Stähle für das die Profilierung tragende Auge nicht zur Verfügung stehen, und auch eine Unterbringung elastischer oder elastisch gestützter Rastelemente innerhalb des Scharnierbolzens Schwierigkeiten bereitet, ist gemäß einer Weiterbildung der Erfindung vorgesehen, daß die Profilierung in ein Profilblatt eingeprägt ist, und daß zwischen Profilblatt und Innenfläche des Auges eine Elastomerschicht angeordnet ist, insbesondere eingespritzt ist. In dieser Weise unterliegen sämtliche Metallteile keiner Verformung, sieht man einmal von der leichten Biegeverformung der Profilblätter ab. Die erforderliche Elastizität stellt die Elastomerschicht bereit, die in annähernd beliebiger Härte und Verschleißfestigkeit eingestellt werden kann.

Im Bereich des Endanschlages ist es zweckmäßig, das Profilblatt direkt auf der Innenfläche des zugeordneten Auges abzustützen, was durch gesonderte Füße oder aber durch einen entsprechend abgebogenen Kantenbereich des Profilblattes bewirkt werden kann. In dieser Weise wird an dieser Stelle die Wirkung der Elastomerschicht aufgehoben, also eine besondere Verhärtung zur Bildung des Endanschlages erreicht.

Weitere Merkmale der Erfindung sind Gegenstand der übrigen abhängigen Patentansprüche.

Nachfolgend werden Ausführungsbeispiele der Erfindung, die in der Zeichnung dargestellt sind, näher erläutert; in der Zeichnung zeigen:
- Fig. 1: eine Querschnittsansicht durch ein Türscharnier gemäß der Erfindung in einem ersten Ausführungsbeispiel,
- Fig. 2: eine Querschnittsansicht durch das Scharnier gemäß der Figur 1,
- Fig. 3: eine Ansicht gemäß der Figur 2 eines mittleren Auges in einem weiteren Ausführungsbeispiel eines Türscharniers gemäß der Erfindung und
- Fig. 4 bis 6: Querschnittsansichten durch drei unterschiedliche Ausführungsbeispiele für einen Scharnierbolzen mit Rastelementen zur Verwendung in einem Türscharnier gemäß der Erfindung.

In der Figur 1 ist ein Türscharnier mit einem Pfostenteil 1 und einem Türteil 2 wiedergegeben, die mit Hilfe eines zentralen Scharnierbolzens 3 schwenkbar miteinander verbunden sind. Bei dem dargestellten Scharnier handelt es sich um eine Type, bei der das Pfostenteil 1 mit äußeren Augen 4 und 5 versehen ist, die ein mittleres Auge 7 an dem Türteil 2 seitlich umgreifen. Durch die Augen 4, 5 und 7 ist in ausgefluchteter Lage eine durchgehende Bohrung 6 vorhanden, die allerdings gestuft ist; die Öffnung in dem oberen Auge 4 ist größer als die in dem unteren Auge 5.

Die eigentliche schwenkbare Lagerung zwischen beiden Scharnierteilen 1 und 2 erfolgt zwischen dem mittleren Auge 7 einerseits und dem Scharnierbolzen 3 andererseits mit Hilfe von zwei Lagerhülsen 10, die für die axiale Festlegung mit einem entsprechenden Bund versehen sind. Der Scharnierbolzen 3 trägt an den äußeren Enden Riffelungen 11, von denen in der Figur 1 nur die an dem oberen Ende dargestellt sind. Da der Scharnierbolzen 3 als Stufenbolzen ausgebildet ist, ist die drehfeste Verankerung sowohl in dem oberen Auge 4 als auch in dem unteren Auge 5 besonders einfach. Abweichend von einer Riffelung am unteren Ende kann an dieser Stelle auch ein Polygonprofil vorhanden sein, beispielsweise ein Vierkant oder ein Sechskant, der in ein entsprechend geformtes Auge 5 eintaucht.

Zwischen den Lagerbuchsen 10 ist die eigentliche Türfeststellung untergebracht, zu der allerdings im weiteren Sinne auch die drehfeste Verankerung des Scharnierbolzens 3 innerhalb des Pfostenteiles 1 gehört. Der Scharnierbolzen 3 ist in diesem Bereich mit drei Stahlnadeln 14 bestückt, die als Rastelemente dienen und in drei gleichmäßig um den Umfang verteilten Längsnuten zum Teil eingebettet sind (Figur 2). Sie wirken mit drei Profilblättern 15 zusammen, die sich jeweils über eine Elastomerschicht 16 an einer Innenfläche 17 des mittleren Auges 7 abstützen. In den drei Profilblättern ist jeweils dasselbe Profileingeprägt, das besonders gut aus der Figur 2 zu erkennen ist.

Jedes Profilblatt 15 ist an dem einen Seitenbereich so abgekantet, daß die eine freie Längskante auf der Innenfläche 17 des mittleren Auges 7 aufsteht. An dieser Stelle ist die Elastizität aufgrund der stützenden Elastomerschicht 16 so gut wie aufgehoben. Die unmittelbar daneben liegende Einbuchtung zur Aufnahme des entsprechenden Rastelementes 14 ist an der entsprechenden Seite so gut wie unnachgiebig und bildet die Arretierung, die mit der Endlagenarretierung der Tür zusammenfällt. Die benachbarte Einbuchtung innerhalb jedes Profilblattes 15 bewirkt eine Zwischenarretierung beispielsweise bei einem Türöffnungswinkel von 45°. In der Figur 2 ist die Schließlage dargestellt, in der die Rastwirkung annähernd neutral ist. Da beim Öffnen und Schließen der zugeordneten Tür relativ hohe Flächenpressungen zwischen den Stahlnadeln 14 und den Profilblättern 15 auftreten, ist der gesamte Raum mit Fett gefüllt, dessen Verbleib mit Hilfe von zwei O-Ringen sichergestellt wird. Außerdem verhindern diese O-Ringe das Eindringen von Wasser und sonstigen Verunreinigungen.

Bei dem in der Figur 3 dargestellten Ausführungsbeispiel ist das mittlere Auge 21 wesentlich dünnwandiger ausgebildet, und die Profilierung ist direkt in die Innenfläche eingeprägt. Die Profilierungen sind weniger ausgeprägt, da weniger Federweg zur Verfügung steht. Das ringförmig ausgebildete mittlere Auge 21 wird nämlich elastisch verformt, stellt also durch diese Verformung die benötigte Elastizität zwischen den drei Stahlnadeln 14 und der Profilierung zur Verfügung.

Beim Öffnen und Schließen einer von diesem Scharniertyp getragenen Tür weitet sich das mittlere Auge 21 elastisch auf, wobei es ebenfalls zu Streckungen in den Bereichen zwischen zwei Stahlnadeln 14 kommt. Grob gesagt kommt es also insbesondere bei sehr hohen Profilstellen zu einer dreieckförmigen Verformung, die mit den Stahlnadeln 14 umläuft. Um die elastische Verformung im Bereich der Anschlußlasche 32, an der das Scharnierteil angeschraubt oder angeschweißt wird, möglichst gering zu halten, ist darauf geachtet, daß die höchsten Profilstellen eines der drei Profilabschnitte in den Bereich der Anschlußlasche 22 gelegt ist, da in diesem Bereich ohnehin die elastische Verformung am geringsten ist. Auf diese Weise wird eine besonders gleichmäßige Belastung des dünnwandigen mittleren Auges 21 erzielt.

In den Figuren 4 bis 6 sind Varianten für die Gestaltung des Scharnierbolzens 3 und der daran angebrachten Rastelemente wiedergegeben. Bei dem Ausführungsbeispiel gemäß der Figur 4 sind die Rastelemente als Rastvorsprünge 26 aus dem Grundmaterial gebildet, die zusammen mit den Ausführungsbeispielen gemäß der Figuren 1 und 2 sowie gemäß der Figur 3 zum Einsatz kommen können. Bei dem Ausführungsbeispiel gemäß der Figur 5 sind in Längsnuten Rastleisten 27 aus einem Elastomerwerkstoff eingesetzt, so daß es der Elastomerschicht 16 bei dem Ausführungsbeispiel gemäß den Figuren 1 und 2 oder der elastischen Aufweitung bei dem Ausführungsbeispiel gemäß der Figur 3 nicht bedarf. Vielmehr weichen die Rastleisten 27 den Profilspitzen der Profilierung innerhalb der Innenfläche des mittleren Auges elastisch aus. Es kann zweckmäßig sein, die stirnseitigen Bereiche der Rastleisten 27 durch Metallkappen zu schützen, die gegebenenfalls mit seitlichen Fahnen schwenkbar an dem Scharnierbolzen 3 gehalten sein können. Abweichend davon können leistenartige Schutzkappen an die Elastomerleisten 27 anvulkanisiert sein. Bei dem Ausführungsbeispiel gemäß der Figur 6 sind zusammengesetzte Rastleisten 31 vorhanden, die an ihrer Stirnseite wiederum Stahlnadeln 32 tragen. Die in sich starren zusammengesetzten Rastleisten 31 werden über Federn 33 elastisch in dem Scharnierbolzen 3 abgestützt, wobei die Federn 33 über die gesamte Länge verteilt sein können; es kommen zum Beispiel acht relativ harte kleine Schraubenfedern pro zusammengesetzter Rastleiste 31 zum Einsatz.

Die Elastomerschicht 16 bei dem Ausführungsbeispiel gemäß der Figuren 1 und 2 ist nicht nur in radialer Richtung auf Druck beansprucht, sondern auch sehr stark auf Scherung, da die Stahlnadeln 14 versuchen, bei einer Drehung des mittleren Auges 7 um den feststehenden Scharnierbolzen 3 die Profilblätter 15 mitzunehmen. Aus diesem Grunde kann es zweckmäßig sein, die Innenfläche 17 des mittleren Auges 7 großflächig zu gestalten, also mit einer Riffelung für eine bessere Haftung zu versehen. Darüber hinaus können die auf der Innenfläche aufsetzenden Kanten der Profilblätter in entsprechende Nuten (nicht dargestellt) eingelassen sein, so daß an dieser Stelle bereits eine Drehsicherung vorhanden ist.

## Patentansprüche

1. Türscharnier für eine Fahrzeugtür, mit einem Pfostenteil (1), einem Türteil (2), einem beide Teile schwenkbar verbindenden Scharnierbolzen (3) sowie mit einem Türfesteller zur vorübergehenden Arretierung der Tür in mindestens einer Öffnungslage, bei dem zur Feststellung an dem einen Scharnierteil eine Profilierung und an dem anderen Scharnierteil ein Rastelement (14) angebracht ist, die sich mit der Scharnierbewegung bei elastischer Anlage relativ zueinander bewegen, und der Scharnierbolzen (3) in mindestens einem Auge (4) des einen Scharnierteils drehfest verankert oder steckbar und drehfest verankerbar und in dem Auge (7,21) des anderen Scharnierteils in mindestens einer Mehrschicht-Lagerbuchse schwenkbar gelagert ist, dadurch **gekennzeichnet,** daß der Scharnierbolzen (3) parallel zu seiner Längsachse mit mindestens einem länglichen Rastelement (14) versehen ist, und daß das die Lagerbuchse (10) tragende Auge (7, 21) auf der dem Scharnierbolzen (3) zugewandten Innenfläche (17) mit der Profilierung versehen ist.

2. Türscharnier nach Anspruch 1, dadurch **gekennzeichnet,** daß oberhalb und unterhalb des Rastelementes (14) jeweils eine Lagerbuchse (10) angeordnet ist.

3. Türscharnier nach Anspruch 1 oder 2, dadurch **gekennzeichnet,** daß bei einem beidseitig mit zwei Augen (4, 5) das mittlere Auge (7) umgreifenden Scharnierteil (1) der Scharnierbolzen (3) abgestuft ist, und daß in beiden Augen (4, 5) eine formschlüssige, drehfeste Verankerung (11) vorgesehen ist.

4. Türscharnier nach Anspruch 3, dadurch **gekennzeichnet**, daß die drehfeste Verankerung an dem dünneren Abschnitt des Scharnierbolzens (3) aus einem Polygonprofil, insbesondere aus einem Vierkant besteht.

5. Türscharnier nach einem der vorhergehenden Ansprüche, dadurch **gekennzeichnet**, daß jedes Rastelement aus einer teilweise in das Grundmaterial des Scharnierbolzens (3) eingebetteten Stahlnadel (14) besteht.

6. Türscharnier nach einem der vorhergehenden Ansprüche, dadurch **gekennzeichnet**, daß die Profilierung in ein Profilblatt (15) eingeprägt ist, und daß zwischen Profilblatt und Innenfläche (17) des Auges (7) eine Elastomerschicht (16) angeordnet ist.

7. Türscharnier nach Anspruch 6, dadurch **gekennzeichnet**, daß jedes Profilblatt (15) aus Stahlblech besteht, und daß im Bereich der mit der Endlage der Türöffnung zusammenfallenden Rastung das Profilblatt (15) direkt die Innenfläche (17) des Auges (7) berührt, insbesondere mit Hilfe eines radial abgebogenen Kantenbereiches.

8. Türscharnier nach einem der Ansprüche 1 bis 5, dadurch **gekennzeichnet**, daß jedes Rastelement aus einer Leiste (27, 31) besteht, daß der Scharnierbolzen (6) mit je einer Längsnut für jede Leiste versehen ist, und daß die Leiste (27) selbst elastisch ausgebildet oder die Leiste (31) in radialer Richtung federnd abgestützt ist.

9. Türscharnier nach Anspruch 8, dadurch **gekennzeichnet**, daß bei einer Leiste (27) aus einem Elastomer die Stirnseite durch eine Metallkappe geschützt ist.

10. Türscharnier nach Anspruch 8, dadurch **gekennzeichnet**, daß bei einer in sich starren Leiste (31) die Stirnseite durch eine teilweise in die Leiste eingebettete Stahlnadel (32) gebildet ist.

11. Türscharnier nach Anspruch 1, dadurch **gekennzeichnet**, daß das Auge (21) relativ dünnwandig ist, und daß ein breiter, dickwandiger Profilabschnitt im Bereich der Anschraub- oder Anschweißlasche (22) angeordnet ist.

12. Türscharnier nach einem der vorhergehenden Ansprüche, dadurch **gekennzeichnet**, daß insgesamt drei Rastelemente (14) und drei identische Profilabschnitte gleichmäßig um den Umfang verteilt angeordnet sind.

13. Türscharnier nach Anspruch 6, dadurch **gekennzeichnet**, daß die Innenfläche (17) des Auges (7) mit einer Riffelung zur Oberflächenvergrößerung und damit zur Haftungsverbesserung der Elastomerschicht (16) versehen ist.

## Claims

1. Door hinge for a vehicle door, with a post part (1), a door part (2), a hinge pin (3) pivotably connecting the two parts, as well as with a door stop for temporarily stopping the door in at least one open position, in which for door stopping purposes a profiling is provided on one hinge part and a locking element (14) on the other hinge part and which move relative to one another with the hinge movement in the case of elastic engagement, and the hinge pin (3) is anchored in non-rotary manner of is plugable and anchorable in non-rotary manner in at least one lug (4) of the hinge part and is pivotably mounted in the lug (7,21) of the other hinge part in at least one multilayer bearing bush, characterized in that in that, parallel to its longitudinal axis, the hinge pin (3) is provided with at least one elongated locking element (14) and that the lug (7,21) carrying the bearing bush (10) is provided on the inner face (17) facing the hinge pin (3) with the profiling.

2. Door hinge according to claim 1, characterized in that a bearing bush (10) is positioned above and below the locking element (14).

3. Door hinge according to claims 1 or 2, characterized in that in the case of a hinge part (1) embracing on both sides by means of lugs (4,5) the central lug (7), the hinge pin (3) is stepped and a positive, non-rotary anchoring (11) is provided in the two lugs (4,5).

4. Door hinge according to claim 3, characterized in that the non-rotary anchoring means on the thinner portion of the hinge pin (1) comprises a polygonal profile and in particular a square.

5. Door hinge according to one of the preceding claims, characterized in that each locking element comprises a steel needle (14) partly embedded in the base material of the hinge pin (3).

6. Door hinge according to one of the preceding claims, characterized in that the profiling is stamped into a profile foil (15) and that between the profile foil and the inner face (17) of the lug (7) is provided an elastomer layer (16).

7. Door hinge according to claim 6, characterized in that each profile foil (15) is made from steel sheeting and that in the vicinity of the locking means coinciding with the end position of the door opening the profile foil (15) directly contacts the inner face (17) of the lug (7), particularly with the aid of a radially bent down edge region.

8. Door hinge according to one of the claims 1 to 5, characterized in that each locking element comprises a strip (27,31), that the hinge pin (6) is in each case provided with one spline for each strip and that the strip (27) is elastically constructed or the strip (31) is resiliently supported in the radial direction.

9. Door hinge according to claim 8, characterized in that in the case of an elastomer strip (27) , the end face is protected by a metal cap.

10. Door hinge according to claim 8, characterized in that in the case of a rigid strip (31), the end face is formed by a steel needle (32) partly embedded in the strip.

11. Door hinge according to claim 1, characterized in that the lug (21) has a relatively thin- walled construction and that a wide, thick-walled profile portion is located in the vicinity of the screwing or welding tongue (22).

12. Door hinge according to one of the preceding claims, characterized in that there are in all three locking elements (14) and three identical profile portions uniformly distributed around the circumference.

13. Door hinge according to claim 6, characterized in that the inner face (17) of the lug (7) is provided with a surface enlarging corrugation, so that there is an improvement to the adhesion of the elastomer layer (16).

## Revendications

1. Charnière de porte de véhicule avec une partie montant (1), une partie porte (2), un boulon de charnière (3) qui relie les deux parties de manière pivotante et un arrêt de porte pour arrêter temporairement la porte dans au moins une position d'ouverture dans laquelle, pour arrêter la porte, un profilage est fixé sur l'une des parties de la charnière et un élément d'enclenchement (14) sur l'autre partie de la charnière qui se déplacent l'un par rapport à l'autre avec le déplacement de la charnière tout en ayant un appui élastique et dans laquelle le boulon de charnière (3) est ancré en résistant à la torsion dans au moins un oeillet (4) de l'une des parties de la charnière ou peut y être enfoncé et peut y être ancré en résistant à la torsion et est positionné en étant pivotant dans l'oeillet (7, 21) de l'autre partie de la charnière dans au moins un coussinet multicouche, **caractérisée en ce que** le boulon de la charnière (3) est pourvu d'au moins un élément d'enclenchement (14) allongé, parallèlement à son axe longitudinal et que l'oeillet (7, 21), qui porte le coussinet (19), est pourvu du profilage sur la face intérieure (17) tournée vers le boulon de la charnière (3).

2. Charnière de porte selon la revendication 1, **caractérisée en ce** qu'un coussinet (10) est disposé respectivement au-dessus et au-dessous de l'élément d'enclenchement (14).

3. Charnière de porte selon la revendication 1 ou 2, **caractérisée en ce que** le boulon de charniere (3) est étagé dans une partie de charnière (1) qui enveloppe l'oeil médian (7) des deux côtés avec deux oeillets (4, 5) et qu'il est prévu un ancrage (11) claboté résistant à la torsion dans les deux oeillets (4, 5).

4. Charnière de porte selon la revendication 3, **caractérisée en ce que** l'ancrage résistant à la torsion sur la portion plus mince du boulon de charnière (3) est constitué par un profilé polygonal, en particulier par un carré quatre-pans.

5. Charnière de porte selon l'une des revendications précédentes. **caractérisée en ce que** chaque élément d'enclenchement est constitué par une aiguille d'acier (14) partiellement encastrée dans la matière de base du boulon de la charnière (3).

6. Charnière de porte selon l'une des revendications précédentes, **caractérisée en ce que** le profilage est imprimé dans une feuille profilée (15) et qu'une couche d'élastomère (16) est disposée entre la feuille profilée et la face intérieure (17) de l'oeillet (7).

7. Charnière de porte selon la revendication 6, **caractérisée en ce que** chaque feuille profilée (15) est constituée par de la tôle d'acier et que la feuille profilée (15) a un contact direct avec la face intérieure (17) de l'oeillet (7) dans la zone de la position de crantage qui coïncide avec la position terminale de l'ouverture de la porte, en particulier à l'aide d'une zone marginale recourbée radialement.

8. Charnière de porte selon l'une des revendications 1 à 5, **caractérisée en ce que** chaque élément d'enclenchement est constitué par une baguette (27, 31), que le boulon de la charnière (6) est pourvu d'une rainure longitudinale respective pour chaque baguette et que la baguette (27) elle-même est configurée de manière élastique ou que la baguette (31) a un appui élastique dans le sens radial.

9. Charnière de porte selon la revendication 8, **caractérisée en ce que,** pour une baguette (27) en un élastomère le côté frontal est protégé par un capuchon métallique.

10. Charnière de porte selon la revendication 8, **caractérisée en ce que,** pour une baguette (31) rigide en soi, le côté frontal est formé par une aiguille d'acier (32) partiellement encastrée dans la baguette.

11. Charnière de porte selon la revendication 1, **caractérisée en ce que** l'oeillet (21) a des parois relativement minces et qu'une section profilée large à parois épaisses est disposée dans la zone du collier à visser ou à souder (22).

12. Charnière de porte selon l'une des revendications précédentes, **caractérisée en ce** qu'en tout trois éléments d'enclenchement (14) et trois sections profilées identiques sont disposées en étant réparties uniformément sur le pourtour.

13. Charnière de porte selon la revendication 6, **caractérisée en ce que** la face intérieure (17) de l'oeillet (7) est pourvue d'une cannelure pour augmenter la surface et ainsi améliorer l'adhérence de la couche d'élastomère (16).
